# EUROPÄISCHE PATENTSCHRIFT

(11) **EP 3 195 341 B1**
(45) Veröffentlichungstag und Bekanntmachung des Hinweises auf die Patenterteilung: **07.11.2018**
(21) Anmeldenummer: 15763295.1
(22) Anmeldetag: 10.09.2015
(51) Int. Cl.: H01H 79/00, H01H 37/76

(54) **KURZSCHLIESSEREINRICHTUNG, INSBESONDERE FÜR DEN STÖRLICHTBOGENSCHUTZ IN NIEDER- UND MITTELSPANNUNGSANLAGEN**
SHORT-CIRCUITING DEVICE, PARTICULARLY FOR PROTECTION AGAINST INTERNAL ARCS IN LOW-VOLTAGE AND MEDIUM-VOLTAGE SYSTEMS
DISPOSITIF DE MISE EN COURT-CIRCUIT, EN PARTICULIER POUR LA PROTECTION CONTRE LES ARCS ELECTRIQUES PARASITES DANS DES INSTALLATIONS BASSE ET MOYENNE TENSION

(30) Priorität: 19.09.2014 DE 102014013842; 04.11.2014 DE 102014016274
(43) Veröffentlichungstag der Anmeldung: 26.07.2017
(73) Patentinhaber: Dehn + Söhne GmbH + Co. KG, 92318 Neumarkt/Opf. (DE)
(72) Erfinder: KIENLEIN, Reinhold, 92318 Neumarkt (DE); HÖLLERL, Markus, 90518 Altdorf (DE); DIETWEGER, Stefan, 90408 Nürnberg (DE); SCHUSTER, Stefanie, 92364 Deining (DE)
(74) Vertreter: Kruspig, Volkmar
(86) Internationale Anmeldenummer: PCT/EP2015/070713
(87) Internationale Veröffentlichungsnummer: WO 2016/041839

(56) Entgegenhaltungen:
- DE-A1-102011 118 713
- DE-A1-102013 001 612
- DE-B4-102005 048 003

## Beschreibung

Die Erfindung betrifft eine Kurzschließereinrichtung, insbesondere für den Störlichtbogenschutz in Nieder- und Mittelspannungsanlagen, bestehend aus einem mehrteiligen Gehäuse, welches eine feste und eine bewegliche Elektrode aufnimmt, wobei die Elektroden durch ein Opferelement auf Abstand zueinander im Gehäuse gehalten sind, einem mechanischen Vorspannelement, welches auf die bewegliche Elektrode einwirkt und einen Kraftvektor in Richtung der festen Elektrode bereitstellt und welche sich innerhalb eines Kopfteils des Gehäuses befindet, mindestens einem Entlüftungs- und Druckausgleichskanal sowie Mitteln zum Aktivieren des Opferelements derart, dass die Elektroden in elektrischen Kontakt zueinander gelangen, gemäß Oberbegriff des Anspruchs 1.

Aus der DE 10 2005 048 003 B4 ist eine Kurzschließeinrichtung für den Einsatz in Nieder- und Mittelspannungsanlagen zum Sach- und Personenschutz vorbekannt.

Diese Kurzschließeinrichtung umfasst ein Schaltelement, welches vom Auslösesignal einer Fehlererfassungseinrichtung betätigbar ist. Weiterhin sind zwei sich gegenüberliegende Kontaktelektroden mit Mitteln zur Stromzuführung vorhanden, wobei diese an einen Stromkreis mit Anschlüssen von unterschiedlichem Potential kontaktierbar sind. Die Kontaktelektroden stehen unter mechanischer Vorspannung derart, dass im Kurzschlussfall federkraftunterstützt eine Relativbewegung der Elektroden zueinander ausführbar ist.

Ein Opferelement wirkt als Abstandshalter zwischen den Kontaktelektroden. Es besteht darüber hinaus eine elektrische Verbindung zwischen dem Opferelement und dem Schaltelement einerseits und einer der Kontaktelektroden anderseits, um eine stromflussbedingte thermische Zerstörung des Opferelements gezielt herbeizuführen. Gemäß der DE 10 2005 048 003 B4 ist das Opferelement ein dünnwandiger Hohlzylinder mit einem Verhältnis zwischen Durchmesser und Wandstärke des Hohlzylinders >10:1, wobei das Material des Hohlzylinders hochschmelzend ausgeführt ist.

Der bekannte Kurzschließer wird in Anlagen zum Personenschutz eingesetzt, die in der Lage sind, auf der Basis einer Störlichtbogenerkennung ein Schaltelement auszulösen. Eine derartige Lehre zeigt die DE 10 2013 001 612 A1, wobei dort die Energie zum Auslösen des Schaltelements ausschließlich aus der Energie des auftretenden Störlichtbogens gewonnen wird.

Bei bekannten Kurzschließern werden die Kontaktflächen der Elektroden durch die Restfederkraft der Vorspannfeder im ausgelösten Zustand zusammengepresst.

Aufgrund der auftretenden hohen Stromdichte an einzelnen Kontaktstellen besteht die Gefahr, dass die Oberfläche der Elektroden partiell aufschmilzt.

Durch den dabei entstehenden Druck zwischen den Kontaktflächen kann die Vorspannfederkraft überwunden und die bewegliche der Elektroden zurückgeschoben werden. Dies wiederum führt zu einem erheblichen Elektrodenabbrand und es ist die Dauer der Stromtragfähigkeit gemindert.

Bekannte Kurzschließer verfügen darüber hinaus nicht über die Möglichkeit der Zustandserkennung, so dass messtechnische Mittel erforderlich sind, um eine Bewertung des betreffenden Bauelements vornehmen zu können.

Ein weiteres Problem bekannter Kurzschließer besteht darin, dass aufgrund notwendiger Druckausgleichskanäle Abbrand und Schmelze nach außen gelangen, war im Regelfall die Notwendigkeit einer Umhausung zur Bildung eines Auffangraums für derartige Partikel nach sich zieht. Hierdurch vergrößert sich der erforderliche Bauraum eines derart ertüchtigten Kurzschließers.

Aus dem Vorgenannten ist es daher Aufgabe der Erfindung, eine weiterentwickelte Kurzschließereinrichtung, insbesondere für den Störlichtbogenschutz in Nieder- und Mittelspannungsanlagen anzugeben, welcher eine volle Stromtragfähigkeit über einen längeren Zeitraum ermöglicht, der darüber hinaus mit einer integrierten Zustandsanzeige versehen ist und welcher über eine solche mechanische Stabilität verfügt, dass eine Beschädigung des empfindlichen Opferelements als Abstandshalter bei Transport, Lagerung und Montagearbeiten ausgeschlossen werden kann.

Die Lösung der Aufgabe der Erfindung erfolgt durch die Merkmalskombination nach Patentanspruch 1, wobei die Unteransprüche mindestens zweckmäßige Ausgestaltungen und Weiterbildungen umfassen.

Es wird demnach von einer Kurzschließereinrichtung, insbesondere für den Störlichtbogenschutz in Nieder- und Mittelspannungsanlagen ausgegangen, welche aus einem mehrteiligen Gehäuse besteht. Das Gehäuse nimmt sowohl eine feste als auch eine bewegliche Elektrode auf, wobei die Elektroden durch ein Opferelement auf Abstand zueinander im Gehäuse gehalten sind. Weiterhin ist eine mechanische Vorspanneinrichtung, insbesondere ein Vorspannelement bzw. eine Vorspannfeder vorhanden, welche auf die bewegliche Elektrode einwirkt und einen Kraftvektor in Richtung der festen Elektrode bereitstellt.

Bei einer Alternative besteht selbstverständlich auch die Möglichkeit, beide Elektroden beweglich auszuführen mit dem Ziel, im Kurzschlussauslösefall miteinander in Kontakt zu kommen.

Bei einer bevorzugten Ausführungsform befindet sich das mechanische Vorspannelement innerhalb eines Kopfteils des Gehäuses. Weiterhin sind Entlüftungs- und Druckausgleichskanäle sowie Mittel zum Aktivieren des Opferelements derart vorhanden, dass die Elektroden in elektrischen Kontakt zueinander gelangen.

Das Opferelement ist bevorzugt als Schmelzelement, insbesondere als schmelzfähiges Röhrchen ausgebildet und steht mit einem elektrischen Außenkontakt in Verbindung. Ein Auslösen des Opferelements erfolgt über eine Schalteinrichtung mit der Folge, dass durch das Opferelement ein Strom fließt, der dieses in einen solchen Zustand überführt, dass die Wirkung des Opferelements als Abstandshalter aufgehoben wird.

Gemäß einem ersten Erfindungsaspekt ist im Kopf des Gehäuses eine Verriegelungsanordnung ausgebildet, welche nach dem Aktivieren des Opferelements und Inkontaktgelangen der Elektroden ein Zurückfahren der beweglichen Elektrode verhindert, indem unmittelbar die bewegliche Elektrode oder mittelbar ein der Bewegung der beweglichen Elektrode folgender Schieber durch einen federvorgespannten Bolzen oder ein ähnliches Mittel blockierbar ist.

Wenn also die bewegliche Elektrode ihre Ausgangsposition verlassen hat, wird der federvorgespannte Bolzen freigegeben und verhindert ein Zurückfahren bzw. Zurückbewegen der beweglichen Elektrode, so dass deren Position bezüglich der festen Elektrode arretiert wird und unveränderbar ist.

Bei einer bevorzugten Ausführungsform wird der federvorgespannte Bolzen in einer diesbezüglich komplementären Ausnehmung im Kopf des Gehäuses gelagert, wobei die Bewegungsrichtung des Bolzens im Wesentlichen senkrecht zur Bewegungsrichtung der beweglichen Elektrode bzw. eines mit der Elektrode verbundenen Schiebers ist.

Gemäß einem weiteren erfindungsgemäßen Gedanken steht die vorerwähnte Ausnehmung mit einem Sichtfenster im Gehäuse in Verbindung, um die Lage des Bolzens und damit den Zustand der Kurzschließereinrichtung zu visualisieren. Beispielsweise kann hier der Bolzen farbig ausgeführt sein oder farbige Abschnitte besitzen. Bei der Ausgangsposition des Bolzens ist im Sichtfenster beispielsweise eine grüne Markierung erkennbar. Im Kurzschluss-, d.h. im Auslösefall der Einrichtung verändert sich die Markierung im Fenster z.B. hin zum Roten.

Um eine sichere Arretierung der Position der beweglichen Elektrode im Auslösefall zu bewerkstelligen, besitzen sowohl das mit dem Schieber in Kontakt kommende Bolzenende als auch der Schieber an seiner Bolzenkontaktfläche eine Keilform. Die erforderliche Selbsthemmung wird durch den Neigungswinkel der Keilflächen sowie durch die Wahl der Werkstoffe von Bolzen, Schieber und Bolzenführung optimiert.

Im unausgelösten Zustand liegt der Bolzen stirnseitig am Schieber an, wodurch keine zusätzliche, nachteilige Druckkraft auf das Opferelement wirkt.

Wie bereits erwähnt, kann das Opferelement als Schmelzabstandshalter ausgebildet sein, wobei ausgehend von einem Fußteil des Gehäuses eine, den Schmelzabstandshalter umgreifende ringförmige Wand oder ein entsprechend ringförmiger Wall ausgebildet ist, um ein Eindringen von Schmelzmasse in den Elektrodenzwischenraum zu verhindern.

Gemäß einem weiteren Aspekt der Erfindung führen die im Gehäuse befindlichen Entlüftungs- und Druckausgleichskanäle zu einem in mindestens einem Gehäuseteil ausgebildeten Abbrandauffangraum oder einer entsprechenden Abbrandauffangkammer, wobei der diesbezügliche Raum oder die Kammer eine Verbindung zur Umgebungsatmosphäre besitzt.

In erfindungsgemäßer Weise nimmt der Querschnitt der Entlüftungs- und Druckausgleichskanäle vom Inneren der Einrichtung nach außen hin kontinuierlich oder diskontinuierlich zu.

Durch die Ausführung der Entlüftungskanäle wie vorbeschrieben, ist ein schneller Druckausgleich möglich, indem der Strömungswiderstand gering gehalten ist. Der Abbrandaustritt wird begrenzt, da ein Teil des im Kurzschlussfall schmelzenden Elektrodenmaterials bereits in den Entlüftungskanälen mit der dortigen Oberfläche, insbesondere im Fall einer metallischen Oberfläche, verschmilzt. Ein weiterer Teil des Abbrands wird durch den Luftstrom in den betreffenden Abbrandauffangraum oder die entsprechende Kammer befördert und dort aufgefangen. Gemäß einer bevorzugten Ausführungsform ist der Abbrandauffangraum oder die Abbrandauffangkammer als eine oder mehrere Sacklochbohrungen ausgeführt.

Bei einer bevorzugten Ausführungsform der Erfindung besteht das Kopfteil des Gehäuses aus einem leitfähigen Material, z.B. Kupfermaterial bzw. einer Kupferlegierung, und weist eine elektrische Anschlusslasche auf, wobei die bewegliche Elektrode im Inneren des Kopfteils angeordnet und seitlich vom Kopfteilmaterial umgriffen und geführt ist.

Zwischen dem Kopfteil des Gehäuses und einem Gehäusefußteil ist gemäß einem ergänzenden Erfindungsaspekt ein stabilisierender und kraftaufnehmender Ring verspannt derart, dass unerwünschte mechanische Krafteinwirkungen auf das Opferelement vermeidbar sind.

Bei bekannten Kurzschließern wird das als Schmelzelement oder Schmelzrohr ausgebildete Opferelement bereits bei einem Sturz aus geringer Fallhöhe auf die Anschlusslaschen gestaucht. Die gewünschte Spannungsfestigkeit ist dann nicht mehr gegeben. Besonders problematisch ist die Tatsache, dass diese Beschädigung äußerlich nicht festgestellt werden kann. Weiterhin können auch durch oder nach dem Einbau mechanische Kräfte von außen her direkt auf das Opferelement einwirken, was ebenfalls nachteilig ist.

Bei der erfindungsgemäßen Lehre sind deutlich größere Belastungen, auch größere zulässige Fallhöhen möglich. Insbesondere werden äußere Kräfte von den Anschlusslaschen respektive Stromschienen durch den erfindungsgemäßen kraftaufnehmenden Ring abgeleitet und wirken nicht auf das sensible Opferelement.

Die Erfindung soll nachstehend anhand eines Ausführungsbeispiels sowie unter Zuhilfenahme von Figuren näher erläutert werden.

Hierbei zeigen:
- Fig. 1: einen Längsschnitt durch eine erfindungsgemäße Kurzschließereinrichtung mit zweiteiligem Gehäuse und Verriegelungsanordnung im nicht ausgelösten Zustand;
- Fig. 2: eine Darstellung ähnlich derjenigen nach Fig. 1, jedoch im ausgelösten Zustand und
- Fig. 3: eine Detaildarstellung der Ausbildung von Entlüftungskanälen nebst Abbrandauffangraum.

Die Kurzschließereinrichtung gemäß Ausführungsbeispiel geht von einem mehrteiligen Gehäuse aus. Insbesondere ist ein Gehäusekopfteil 1, z.B. bestehend aus Kupfer, sowie ein Gehäusefußteil 2, z.B. bestehend aus einem Isolationsmaterial ausgebildet.

Innerhalb des Kopfteils 1 befindet sich eine bewegliche Elektrode 3.

Im Fußteil 2 ist eine feste Elektrode 4 angeordnet.

Die Elektroden 3 und 4 werden durch ein Opferelement 5, welches z.B. als Schmelzelement ausgeführt ist, auf Abstand zueinander im zweiteiligen Gehäuse gehalten.

Darüber hinaus ist ein mechanisches Vorspannelement, insbesondere eine Feder 6 vorhanden, welches auf die bewegliche Elektrode 3 einwirkt und einen Kraftvektor in Richtung der festen Elektrode 4 bereitstellt.

Die Feder 6 befindet sich innerhalb des Kopfteils 1 und stützt sich quasi zwischen Kopfteil 1 und beweglicher Elektrode 3 ab.

Weiterhin sind Entlüftungs- und Druckausgleichskanäle 7 vorhanden sowie Mittel zum Aktivieren des Opferelements 5 ausgebildet. Bei diesen Mitteln handelt es sich insbesondere um eine Stromzuführung 8. Wenn das Opferelement 5 durch entsprechenden Stromfluss aktiviert wird, verliert es seinen mechanischen Halt respektive seine Steifigkeit, so dass sich die bewegliche Elektrode 3 in Richtung feste Elektrode 4 bewegt und mit letzterer in Kontakt kommt, so dass der gewünschte Kurzschluss zwischen den Anschlusslaschen 9; 10 entsteht.

Im Kopfteil 1 der Kurzschließereinrichtung ist eine Verriegelungsanordnung ausgebildet, welche nach dem Aktivieren des Opferelements 5 und Inkontaktgelangen der Elektroden 3; 4 ein Zurückfahren der beweglichen Elektrode 3 verhindert.

Diesbezüglich ist gemäß dem gezeigten Ausführungsbeispiel ein Schieber 11 so angeordnet, dass dieser der Bewegung der beweglichen Elektrode folgt.

Ein federvorgespannter Bolzen 12 kann dann, wenn sich der Schieber in Richtung, wie in Fig. 2 gezeigt, absenkt, in den verbleibenden Freiraum eindringen und ein Zurückfahren des Schiebers 11 respektive der Elektrode 3 verhindern.

Der federvorgespannte Bolzen 12 ist in einer diesbezüglichen Ausnehmung im Kopfteil 1 des Gehäuses gelagert, wobei die Bewegungsrichtung des Bolzens 12 im Wesentlichen senkrecht zur Bewegungsrichtung der beweglichen Elektrode 3 orientiert ist.

Die Fig. 2 zeigt den ausgelösten Zustand der Kurzschließereinrichtung mit der deutlich sichtbaren Blockierfunktion durch die vorbeschriebene Verriegelungsanordnung. Es ist auch ersichtlich, dass der Bolzen 12 mit der Bolzenfeder 13 kraftbeaufschlagt ist.

Die vorerwähnte Ausnehmung steht mit einem Sichtfenster 14 in Verbindung, um eine Statusanzeige 15 zu realisieren. Es ist hierdurch die Lage des Bolzens 12 über das Sichtfenster 14 von außen visualisier- und erkennbar.

Der Schieber 11 ist, wie in Fig. 1 und 2 ersichtlich, von einer Isolierhülse 16 aufgenommen und mit der beweglichen Elektrode 3 verbunden.

Die Detaildarstellung nach Fig. 3 macht weiterhin deutlich, dass sowohl das mit dem Schieber 11 in Kontakt kommende Bolzenende 12 als auch der Schieber 11 an seiner Bolzenkontaktfläche eine Keilform aufweisen, um die notwendige Selbsthemmung zu bewirken.

Das Opferelement 5 ist als Schmelzabstandshalter ausgebildet, wobei sich ausgehend vom Fußteil 2 des Gehäuses eine, den Schmelzabstandshalter umgreifende Wand oder ein ringförmiger Wall 20 ausgebildet ist, um ein Eindringen von Schmelzmasse in den Elektrodenzwischenraum zu verhindern.

Die im Gehäuse befindlichen Entlüftungs- und Druckausgleichskanäle 7 führen zu einem in mindestens einem Gehäuseteil ausgebildeten Abbrandauffangraum oder einer dementsprechenden Kammer 21. Der Abbrandauffangraum bzw. Abbrandauffangkammer 21 ist bevorzugt als Sacklochbohrung ausbildbar.

Der Abbrandauffangraum bzw. die Abbrandauffangkammer 21 besitzt weiterhin eine Verbindung 22 zur Umgebungsatmosphäre, die als Ringnut bei einer entsprechenden rotationssymmetrischen Ausbildung der Kurzschließereinrichtung ausgestaltet werden kann.

Es ist insbesondere aus der Fig. 3 ersichtlich, dass sich die Entlüftungs- und Druckausgleichskanäle 7 bis hin zum Abbrandauffangraum bzw. zur Abbrandauffangkammer 21 querschnittsseitig von innen nach außen vergrößern.

Zwischen dem Kopfteil 1 des Gehäuses und dem Gehäusefußteil 2 befindet sich, wie in den Figuren erkennbar, ein stabilisierender und kraftaufnehmender Ring 23. Der Ring 23 ist zwischen Kopfteil 1 und Gehäusefußteil 2 verspannt derart, dass unerwünschte mechanische Krafteinwirkungen auf das Opferelement 5 vermieden werden können.

Gemäß dem erläuterten Ausführungsbeispiel wird durch den Verriegelungsmechanismus eine Verschiebung der beweglichen Elektrode 3 im ausgelösten Zustand einseitig spielfrei blockiert. Die Verfahrzeit des federvorgespannten Verriegelungsbolzens 12 ist über die Auslegung der Bolzenfeder 13 und die entsprechenden Massen so eingestellt, dass der Bolzen noch vor kurzschlussbedingter Druckentstehung am Schieber 11 anliegt. Mit Auslösung wird der Bolzen 12 gemäß Ausführungsbeispiel so verfahren, dass eine visuelle Änderung über die Sichtfensteröffnung 14 feststellbar ist. Es wird also die Statusanzeige 15 so weit verfahren, dass diese nicht mehr im Sichtfenster 14 erkennbar ist.

Die Integration des oder der Abbrandauffangräume oder Abbrandauffangkammern im Gehäusebauteil ermöglicht einen schnellen Druckausgleich bei gleichzeitig geringem Abbrandaustritt. Weiterhin wird das gesamte Bauvolumen der Kurzschließereinrichtung reduziert.

Bedingt durch die Lösung der Stabilisierung der Gesamtanordnung unter Rückgriff auf den kraftaufnehmenden Ring 23 übersteht die erfindungsgemäße Einrichtung Fallhöhen ≤1m. Eine Stauchung des Opferelements ist auch bei größeren Fallhöhen deutlich begrenzt.

## Patentansprüche

1. Kurzschließereinrichtung, insbesondere für den Störlichtbogenschutz in Nieder- und Mittelspannungsanlagen, bestehend aus einem mehrteiligen Gehäuse, welches eine feste (4) und bewegliche (3) Elektrode aufnimmt, wobei die Elektroden (3; 4) durch ein Opferelement (5) auf Abstand zueinander im Gehäuse gehalten sind, einem mechanischen Vorspannelement (6), welches auf die bewegliche Elektrode (3) einwirkt und einen Kraftvektor in Richtung der festen Elektrode (4) bereitstellt und welches sich innerhalb eines Kopfteils (1) des Gehäuses befindet, mindestens einem Entlüftungs- und Druckausgleichskanal (7) sowie Mitteln (8) zum Aktivieren des Opferelements (5) derart, dass die Elektroden (3; 4) in elektrischen Kontakt zueinander gelangen,
**dadurch gekennzeichnet, dass**
im Kopfteil (1) des Gehäuses eine Verriegelungsanordnung ausgebildet ist, welche nach dem Aktivieren des Opferelements (5) und Inkontaktgelangen der Elektroden (3; 4) ein Zurückfahren der beweglichen Elektrode (3) verhindert, indem unmittelbar die bewegliche Elektrode (3) oder mittelbar ein der Bewegung der beweglichen Elektrode (3) folgender Schieber (11) durch einen federvorgespannten Bolzen (12) blockierbar ist.

2. Kurzschließereinrichtung nach Anspruch 1,
**dadurch gekennzeichnet, dass**
der federvorgespannte Bolzen (12) in einer Ausnehmung im Kopfteil (1) des Gehäuses gelagert ist, wobei die Bewegungsrichtung des Bolzens (12) im Wesentlichen senkrecht zur Bewegungsrichtung der beweglichen Elektrode (3) orientiert ist.

3. Kurzschließereinrichtung nach Anspruch 2,
**dadurch gekennzeichnet, dass**
die Ausnehmung mit einem Sichtfenster (14) im Gehäuse in Verbindung steht, um die Lage des Bolzens (12) oder einer Statusanzeige (15) und damit den Zustand der Kurzschließereinrichtung zu visualisieren.

4. Kurzschtießereinrichtung nach einem der vorangegangenen Ansprüche, **dadurch gekennzeichnet, dass**
sowohl das mit dem Schieber (11) in Kontakt kommende Bolzenende als auch der Schieber (11) an seiner Bolzenkontaktfläche eine Keilform besitzen.

5. Kurzschließereinrichtung nach einem der vorangegangenen Ansprüche, **dadurch gekennzeichnet, dass**
das Opferelement (5) als Schmelzabstandshalter ausgebildet ist, wobei ausgehend von einem Fußteil (2) des Gehäuses eine, den Schmelzabstandshalter umgreifende ringförmige Wand oder ein derartiger ringförmiger Wall (20) ausgebildet ist, um ein Eindringen von Schmelzmasse in den Elektrodenzwischenraum zu verhindern.

6. Kurzschließereinrichtung nach einem der vorangegangenen Ansprüche, **dadurch gekennzeichnet, dass**
die im Gehäuse befindlichen Entlüftungs- und Druckausgleichskanäle (7) zu einem in mindestens einem Gehäuseteil ausgebildeten Abbrandauffangraum oder einer Abbrandauffangkammer (21) führen, wobei der diesbezügliche Raum oder die diesbezügliche Kammer (21) eine Verbindung (22) zur Umgebungsatmosphäre besitzt.

7. Kurzschließereinrichtung nach Anspruch 6,
**dadurch gekennzeichnet, dass**
die Querschnittsfläche der Entlüftungs- und Druckausgleichskanäle (7) von innen nach außen hin zunimmt.

8. Kurzschließereinrichtung nach einem der vorangegangenen Ansprüche, **dadurch gekennzeichnet, dass**
das Kopfteil (1) des Gehäuses aus einem leitfähigen Material besteht und eine Anschlusslasche (10) aufweist, wobei die bewegliche Elektrode (3) im Inneren des Kopfteils (1) angeordnet und seitlich von Kopfteilmaterial umgriffen und geführt ist.

9. Kurzschließereinrichtung nach Anspruch 8,
**dadurch gekennzeichnet, dass**
zwischen dem Kopfteil (1) des Gehäuses und einem Gehäusefußteil (2) ein stabilisierender und kraftaufnehmender Ring (23) verspannt ist, derart, dass unerwünschte mechanische Krafteinwirkungen auf das Opferelement vermeidbar sind.

10. Kurzschließereinrichtung nach einem der Ansprüche 6 bis 9,
**dadurch gekennzeichnet, dass**
der Abbrandauffangraum bzw. die Abbrandauffangkammer (21) als eine oder mehrere Sacklochbohrungen ausgeführt ist.

## Claims

1. Short-circuiting device, in particular for arc fault protection in low-voltage and medium-voltage systems, consisting of a multi-part housing which accommodates a fixed (4) and a movable (3) electrode, the electrodes (3; 4) are held at a distance from each other in the housing by means of a sacrificial element (5), a mechanical pre-stressing element (6) which acts on the movable electrode (3) and provides a force vector in the direction of the fixed electrode (4) and which is located inside a head section (1) of the housing, at least one ventilation and pressure compensation duct (7) and means (8) for activating the sacrificial element (5) such that the electrodes (3; 4) come into electrical contact with one other, **characterized in that**
a locking arrangement is formed in the head section (1) of the housing which, following the activation of the sacrificial element (5) and establishment of contact between the electrodes (3; 4), prevents the movable electrode (3) from retracting by blocking the movable electrode (3) directly or indirectly by means of a spring-loaded bolt (12) that can block a slide (11) following the movement of the movable electrode (3).

2. Short-circuiting device according to Claim 1,
**characterized in that**
the spring-loaded bolt (12) is mounted in a recess in the head part (1) of the housing, the direction of movement of the bolt (12) being oriented substantially perpendicular to the direction of movement of the movable electrode (3).

3. Short-circuiting device according to Claim 2,
**characterized in that**
the recess is connected to a viewing window (14) in the housing to visualize the position of the bolt (12) or a status indicator (15) and thus the state of the short-circuiting device.

4. Short-circuiting device according to one of the preceding claims, **characterized in that**
both the bolt end coming into contact with the slide (11) and the slide (11) have a wedge shape on its bolt contact surface.

5. Short-circuiting device according to one of the preceding claims, **characterized in that**
the sacrificial element (5) is formed as a melt spacer, wherein starting from a foot section (2) of the housing, an annular wall surrounding the melt spacer or such kind of an annular wall (20) being formed in order to prevent penetration of melt mass into the electrode gap.

6. Short-circuiting device according to one of the preceding claims, **characterized in that**
the ventilation and pressure compensation ducts (7) located in the housing lead to a combustion collecting room or chamber (21) formed in at least one housing part, the relevant room or chamber (21) having a connection (22) to the ambient atmosphere.

7. Short-circuiting device according to Claim 6,
**characterized in that**
the cross-sectional area of the ventilation and pressure compensation ducts (7) increases from the inside to the outside.

8. Short-circuiting device according to one of the preceding claims, **characterized in that**
the head section (1) of the housing consists of a conductive material and comprises a connection lug (10), wherein the moveable electrode (3) is arranged inside the head section (1) and is gripped and guided laterally by the head part material.

9. Short-circuiting device according to Claim 8,
**characterized in that**
a stabilizing and force-absorbing ring (23) is clamped between the head section (1) of the housing and a housing foot section (2) in such a way that undesired mechanical force impacts on the sacrificial element are avoidable.

10. Short-circuiting device according to one of Claims 6 to 9,
**characterized in that**
the combustion collecting room or the combustion collecting chamber (21) is embodied in the form of one or more blind hole bores.

## Revendications

1. Dispositif de mise en court-circuit, en particulier pour la protection contre les arcs électriques parasites dans des installations à basse et moyenne tension, constitué par un boîtier en plusieurs parties, qui loge une électrode fixe (4) et une électrode mobile (3), les électrodes (3 ; 4) étant maintenues à distance l'une de l'autre dans le boîtier par un élément sacrificiel (5), un élément de précontrainte mécanique (6) qui agit sur l'électrode mobile (3) et qui fournit un vecteur de force en direction de l'électrode fixe (4) et qui se trouve à l'intérieur d'une partie de tête (1) du boîtier, au moins un canal d'aération et de compensation de pression (7) ainsi que des moyens (8) pour activer l'élément sacrificiel (5) de telle sorte que les électrodes (3 ; 4) viennent en contact électrique l'une avec l'autre,
**caractérisé en ce que**
dans la partie de tête (1) du boîtier, il est prévu un agencement de verrouillage qui, après l'activation de l'élément sacrificiel (5) et la mise en contact des électrodes (3 ; 4), empêche un déplacement en retour de l'électrode mobile (3), du fait que l'électrode mobile (3) est susceptible d'être bloquée directement ou qu'un tiroir (11) suivant le mouvement de l'électrode mobile (3) est susceptible d'être bloqué indirectement par un boulon (12) précontraint par ressort.

2. Dispositif de mise en court-circuit selon la revendication 1,
**caractérisé en ce que**
le boulon (12) précontraint par ressort est monté dans un évidement dans la partie de tête (1) du boîtier, la direction de mouvement du boulon (12) étant orientée sensiblement perpendiculairement à la direction de mouvement de l'électrode mobile (3).

3. Dispositif de mise en court-circuit selon la revendication 2,
**caractérisé en ce que**
l'évidement est en liaison avec une fenêtre d'observation (14) dans le boîtier pour visualiser la position du boulon (12) ou d'un indicateur d'état (15) et ainsi l'état du dispositif de mise en court-circuit.

4. Dispositif de mise en court-circuit selon l'une des revendications précédentes,
**caractérisé en ce que**
aussi bien l'extrémité de boulon qui vient en contact avec le tiroir (11) que le tiroir (11) possède une forme de coin sur sa surface de contact de boulon.

5. Dispositif de mise en court-circuit selon l'une des revendications précédentes,
**caractérisé en ce que**
l'élément sacrificiel (5) est réalisé sous forme d'élément écarteur fusible, et à partir d'une partie de pied (2) du boîtier il est prévu une paroi annulaire entourant l'élément écarteur fusible ou il est prévu un rempart annulaire (20) de ce type pour empêcher une pénétration de masse fondue dans l'espace intermédiaire des électrodes.

6. Dispositif de mise en court-circuit selon l'une des revendications précédentes,
**caractérisé en ce que**
les canaux d'aération et de compensation de pression (7) situés dans le boîtier mènent vers un espace de captage de résidus brûlés réalisé dans au moins une partie de boîtier ou vers une chambre de captage de résidus brûlés (21), l'espace correspondant ou la chambre correspondante (21) ayant une communication (22) vers l'atmosphère environnante.

7. Dispositif de mise en court-circuit selon la revendication 6,
**caractérisé en ce que**
la surface de section transversale des canaux d'aération et de compensation de pression (7) augmente de l'intérieur vers l'extérieur.

8. Dispositif de mise en court-circuit selon l'une des revendications précédentes,
**caractérisé en ce que**
la partie de tête (1) du boîtier est constituée en un matériau conducteur et présente une patte de raccordement (10), l'électrode mobile (3) étant agencée à l'intérieur de la partie de tête (1) et étant enserrée et guidée latéralement par le matériau de la partie de tête.

9. Dispositif de mise en court-circuit selon la revendication 8,
**caractérisé en ce que**
un anneau (23) de stabilisation et d'encaissement de force est serré entre la partie de tête (1) du boîtier et une partie de pied (2) du boîtier, de telle sorte que des actions de forces mécaniques non désirés sur l'élément sacrificiel sont évitables.

10. Dispositif de mise en court-circuit selon l'une des revendications 6 à 9, **caractérisé en ce que**
l'espace de captage de résidus brûlés ou la chambre de captage de résidus brûlés (21) est réalisé(e) sous la forme d'un ou de plusieurs perçages borgnes.
